# EUROPÄISCHE PATENTANMELDUNG

(11) **EP 4 647 540 A1**
(43) Veröffentlichungstag der Anmeldung: **12.11.2025**
(21) Anmeldenummer: 25174959.4
(22) Anmeldetag: 08.05.2025
(51) Int. Cl.: D05B 19/14, D05B 79/00

(54) **MASCHINE ZUM NÄHEN, STICKEN ODER QUILTEN**

(30) Priorität: 08.05.2024 CH 5172024; 24.10.2024 CH 11652024
(71) Anmelder: BERNINA International AG, 8266 Steckborn (CH)
(72) Erfinder: CAPT, Alain, 8266 Steckborn (CH); RUPP, Daniel, 8552 Felben-Wellhausen (CH); BEER, Roland, 8570 Weinfelden (CH)
(74) Vertreter: Frei Patent Attorneys

(57) **Zusammenfassung**

Die Erfindung betrifft eine Maschine (M) zum Nähen, Sticken oder Quilten, wobei ein flächiger Teilbereich (T1) eines Textilgebildes (T) in gestrecktem Zustand gegen einen an eine Stichplatte (SP) angrenzenden Textilgebilde-Auflagebereich (TA) und/oder gegen die Stichplatte (SP) gedrückt und in einer Ebene parallel zur Stichplatte (SP) mit einer Geschwindigkeit (v) relativ zur Stichplatte (SP) bewegt werden kann, so dass der flächige Teilbereich (T1) an der Stichplatte (SP) flächig anliegt. Die Maschine (M) enthält ein Detektormodul (DM), mit welchem eine Eigenschaft und/oder ein Zustand des bewegten flächigen Teilbereichs (T1) des Textilgebildes (T) erfasst werden kann, und eine Detektormodul-Steuerungseinheit (SE1), mit welcher eine Betriebsart der Maschine (M) in Abhängigkeit von der erfassten Eigenschaft bzw. dem erfassten Zustand des bewegten flächigen Teilbereichs (T1) des Textilgebildes (T) angepasst werden kann.

## Beschreibung

Die Erfindung bezieht sich auf eine Maschine zum Nähen, Sticken oder Quilten, nachfolgend auch einfach als «Maschine» bezeichnet.

Eine derartige Maschine hat eine oberhalb einer Stichplatte angeordnete, auf und ab bewegbare Nadelstange, an welcher eine Nadel befestigt ist, die eine Öse zur Aufnahme eines Oberfadens besitzt.

Die Maschine hat ausserdem ein unterhalb der Stichplatte angeordnetes, rotierbares oder hin- und her bewegbares Greifersystem, an welchem ein Greifer befestigt ist, der eine Greiferspitze zur Mitnahme des Oberfadens besitzt.

Die Stichplatte enthält eine Öffnung/Aussparung für einen Durchtritt der Nadel und der Öse durch die Stichplatte von oben nach unten und zurück.

Beim Nähen, Sticken oder Quilten kann ein flächiger Teilbereich eines Textilgebildes in gestrecktem Zustand gegen einen an die Stichplatte angrenzenden Textilgebilde-Auflagebereich und/oder gegen die Stichplatte gedrückt und in einer Ebene parallel zur Stichplatte mit einer Geschwindigkeit relativ zur Stichplatte bewegt werden, so dass der flächige Teilbereich an der Stichplatte flächig anliegt. Beim Nähen, Sticken oder Quilten kann es dabei vorkommen, dass ein entlang der Stichplatte bewegtes Textilgebildes im Bereich der Öffnung/Aussparung im Verlaufe der Zeit verschiedene Eigenschaften und/oder Zustände hat. Eine Ursache hierfür sind z.B. Ungleichmässigkeiten in der Struktur des Textilgebildes (Webfehler, Beschädigungen) oder Ungleichmässigkeiten in der Art der Bewegung des Textilgebildes (nicht-gleichmässige Geschwindigkeit, faltenartige oder wellenartige Verformung). Solche in der Regel ungewollten Ungleichmässigkeiten beeinträchtigen das Ergebnis des Nähens, Stickens oder Quiltens.

Der Erfindung liegt die Aufgabe zugrunde, derartige beim Nähen, Sticken oder Quilten auftretende Beeinträchtigungen zu vermeiden oder zumindest zu verringern.

Zur Lösung der Aufgabe stellt die Erfindung eine Maschine (M) zum Nähen, Sticken oder Quilten bereit, welche aufweist:
- eine oberhalb einer Stichplatte (SP) angeordnete, auf und ab bewegbare Nadelstange (NS), an welcher eine Nadel (N) befestigt ist, die eine Öse zur Aufnahme eines Oberfadens besitzt;
- ein unterhalb der Stichplatte (SP) angeordnetes, rotierbares oder hin- und her bewegbares Greifersystem (GS), an welchem ein Greifer befestigt ist, der eine Greiferspitze zur Mitnahme des Oberfadens besitzt;
- wobei die Stichplatte (SP) eine Öffnung/Aussparung (A0) für einen Durchtritt der Nadel (N) und der Öse durch die Stichplatte (SP) von oben nach unten und zurück enthält; und
- wobei ein flächiger Teilbereich (T1) eines Textilgebildes (T) in gestrecktem Zustand gegen einen an die Stichplatte (SP) angrenzenden Textilgebilde-Auflagebereich (TA) und/oder gegen die Stichplatte (SP) gedrückt und in einer Ebene parallel zur Stichplatte (SP) mit einer Geschwindigkeit (v) relativ zur Stichplatte (SP) bewegt werden kann, so dass der flächige Teilbereich (T1) an der Stichplatte (SP) flächig anliegt,
- wobei die Maschine (M) erfindungsgemäss ausserdem aufweist:
- ein Detektormodul (DM), mit welchem eine Eigenschaft und/oder ein Zustand des bewegten flächigen Teilbereichs (T1) des Textilgebildes (T) erfasst werden kann; und
- eine Steuerungseinheit (SE), mit welcher eine Betriebsart der Maschine (M) in Abhängigkeit von der erfassten Eigenschaft bzw. dem erfassten Zustand des bewegten flächigen Teilbereichs (T1) des Textilgebildes (T) angepasst werden kann. Die Nadelstange (NS) ist Teil eines Nähkopfes bzw. einer «Oberfaden-Baugruppe», welche einen Oberfaden zum Nähen, Sticken oder Quilten bereitstellt.

Das Greifersystem (GS) ist Teil einer «Unterfaden-Baugruppe», welche einen Unterfaden bereitstellt und den Oberfaden beim Nähen, Sticken oder Quilten mit dem Unterfaden zusammenführt.

Durch das erfindungsgemässe Anpassen der Betriebsart der Maschine können die oben erwähnten Ungleichmässigkeiten, die in der Regel zu einer Beeinträchtigung des Näh-, Stick- oder Quilt-Ergebnisses führen, ausgeglichen werden, wodurch die Beeinträchtigung vermieden oder verringert wird.

Vorzugsweise ist das Detektormodul (DM) in einem Bereich unterhalb der Stichplatte und/oder bündig mit der oberen Fläche der Stichplatte (SP) angeordnet, wobei das Detektormodul (DM) vorzugsweise neben dem Greifersystem (GS) angeordnet ist.

Dadurch ist der Arbeitsbereich über der Stichplatte, abgesehen von der auf und ab bewegten Nadel, in der unmittelbaren Umgebung der Nadel frei von Hindernissen. Dies erleichtert die Sichtbarkeit und weitgehend ungestörte Bewegbarkeit des Textilgebildes durch die Hände des Maschinenbenutzers. Im Gegensatz zu anderen Bereichen unterhalb der Stichplatte, die mehrere mechanische Maschinenkomponenten aufweisen, bietet der Bereich neben dem Greifersystem (GS) relativ viel freien Raum.

Vorzugsweise sind die Detektormodul-Steuerungseinheit (SE1) und eine weitere Steuerungseinheit oder Regelungseinheit, insbesondere eine Unterfaden-Überwachungseinheit (SE2), auf einer gemeinsamen Platine (GP) angeordnet. Dadurch wird kein weiterer Bauraum für die Detektormodul-Steuerungseinheit (SE1) benötigt, was zur Kompaktheit des Detektormoduls (DM) beiträgt. Zweckmässigerweise kann mit dem Detektormodul (DM) eine Beschaffenheit, insbesondere eine Gewebestruktur oder eine Farbstruktur, ein Ende bzw. ein Rand, ein Wulst, ein Gewebefehler bzw. eine Gewebebeschädigung einerseits oder eine Geschwindigkeit sowie eine Verformung, z.B. eine Anhebung durch Stauchung, des bewegten flächigen Teilbereichs (T1) des Textilgebildes (T) erfasst werden. Dadurch kann die Steuerungseinheit eine geeignete Betriebsart der Maschine (M) in Abhängigkeit von solchen erfassten Eigenschaften bzw. Zuständen des bewegten flächigen Textilgebildes (T) anpassen.

Zweckmässigerweise kann mit der Detektormodul-Steuerungseinheit (SE1) mindestens ein Maschinen-Stopp, insbesondere mit Nadel (N) oben oder mit Nadel (N) im Textilgebilde (T), oder eine Anpassung einer Stichfrequenz (f) der Nadel (N) in Abhängigkeit von der Beschaffenheit, insbesondere der Gewebestruktur oder der Farbstruktur, dem Ende bzw. dem Rand, dem Wulst, dem Gewebefehler bzw. der Gewebebeschädigung, oder der Geschwindigkeit des bewegten flächigen Teilbereichs (T1) des Textilgebildes (T) erfasst werden.

Der Maschinen-Stopp mit Nadel oben ermöglicht ein Verschieben bzw. Wegbewegen des Textilgebildes von der Stichplatte, während der Maschinenstopp mit Nadel im Textilgebilde ein Verdrehen des Textilgebildes um die Nadel herum ermöglicht.

Vorzugsweise kann die Anpassung der Nadel-Stichfrequenz (f) an die Geschwindigkeit bzw. an den Betrag der Geschwindigkeit (v) derart erfolgen, dass die momentane Nadel-Stichfrequenz (f) zur momentanen Geschwindigkeit bzw. zum momentanen Betrag der Geschwindigkeit (v) im Wesentlichen proportional ist. Dadurch wird gewährleistet, dass das Produkt des Nähens, Stickens oder Quiltens selbst bei ungleichmässiger Bewegungsgeschwindigkeit des Textilgebildes während des Nähens, Stickens oder Quiltens eine einheitliche Stichlänge aufweist. Vorzugsweise ist ein Proportionalitätsfaktor zwischen der Nadel-Stichfrequenz (f) und dem Geschwindigkeitsbetrag (v) einstellbar.

Durch diese Einstellbarkeit können bei unveränderter Bewegungsgeschwindigkeit des Textilgebildes während des Nähens, Stickens oder Quiltens Produkte mit kleinen und grossen Stichlängen hergestellt werden. Ausserdem erleichtert diese Einstellbarkeit Anfingern das Nähen, Sticken oder Quilten.

Vorzugsweise enthält das Detektormodul (DM) folgende Komponenten:
einerseits eine E/M-Quelle (EMQ), die ein elektromagnetisches Hin-Signal (S1) emittieren kann, welches die Stichpatte (SP) an einem ersten Durchtrittsbereich (DB1) der Stichplatte (SP) zu einer der Stichplatte zugewandten Unterseite des flächigen Teilbereichs (T1) des Textilgebildes (T) hin durchqueren kann und auf die Unterseite des flächigen Teilbereichs (T1) eingestrahlt werden kann, um ein von der Unterseite des bewegten flächigen Teilbereichs (T1) zurückgestrahltes bzw.
gestreutes elektromagnetisches Rück-Signal (S2) zu erzeugen; und
andererseits einen E/M-Sensor (EMS), der das von der Unterseite des bewegten flächigen Teilbereichs (T1) zurückgestrahlte bzw. gestreute elektromagnetische Rück-Signal (S2) absorbieren kann, welches die Stichpatte (SP) an dem ersten Durchtrittsbereich (DB1) oder an einem zweiten Durchtrittsbereich (DB2) der Stichplatte (SP) zu dem E/M-Sensor (EMS) hin durchqueren kann.

Die Verwendung elektromagnetischer Wellen bzw. Strahlen als Signal bzw.

Informationsträger zur Erfassung von Information einerseits über eine Beschaffenheit, insbesondere eine Gewebestruktur oder eine Farbstruktur, ein Ende bzw. einen Rand, einen Wulst, einen Gewebefehler bzw. eine Gewebebeschädigung des bewegten Textilgebildes oder andererseits über eine Geschwindigkeit sowie eine Verformung, z.B. eine Anhebung durch Stauchung, des bewegten flächigen Teilbereichs (T1) des Textilgebildes (T) ist besonders vorteilhaft, da elektromagnetische Wellen mehrere Arten von Information mit sich tragen können. So können z.B. durch Wahl der Frequenz bzw. der Wellenlänge und/oder der Tiefenschärfe der Wellen/Strahlen unterschiedliche Arten von Information über das bewegte Textilgebilde gewonnen werden.

Ausserdem kann durch Taktung (wiederholtes Ein/Aus-Schalten) der E/M-Quelle Information über den Bewegungszustand, insbesondere die horizontale Geschwindigkeit sowie die vertikale Geschwindigkeit der Verformung, des bewegten Textilgebildes im Signal eingefangen werden.

Vorzugsweise ist in einem sich von der E/M-Quelle (EMQ) zur Unterseite des flächigen Teilbereichs (T1) erstreckenden Hin-Ausbreitungspfad (PF1) des Hin-Signals (S1) mindestens ein erstes Strahlablenkungsmittel (SA1) als Komponente des Detektormoduls (DM) angeordnet.

Vorzugsweise ist auf ähnliche Weise in einem sich von der Unterseite des flächigen Teilbereichs (T1) zum E/M-Sensor (EMS) erstreckenden Rück-Ausbreitungspfad (PF2) des Rück-Signals (S2) mindestens ein zweites Strahlablenkungsmittel (SA2) als Komponente des Detektormoduls (DM) angeordnet.

Die Verwendung eines Strahlablenkungsmittels im Hin-Ausbreitungspfad und/oder im Rück-Ausbreitungspfad ermöglicht eine grosse Flexibilität bei der Integration des Detektormoduls und seiner Komponenten in komplizierte und beengte Einbau-Umgebungen der Maschine unterhalb ihrer Stichplatte.

Vorzugsweise ist der Rückausbreitungspfad (PF2) auf der Objektseite bzw. zur Ebene des Textilgebildes (T) telezentrisch ausgebildet.

Dadurch bleibt bei der optischen Abbildung des beleuchteten flächigen Teilbereichs (T1) des Textilgebildes (T) die Vergrösserung auch bei unterschiedlichen Abständen des Textilgebildes von der Stichplatte konstant, wie z.B. bei einer durch Stauchung verursachten Anhebung des Textilgebildes. Dies erhöht die Robustheit der Erfassung einer Eigenschaft und/oder eines Zustands des bewegten flächigen Teilbereichs (T1) des Textilgebildes (T) durch das Detektormodul (DM).

Vorzugsweise ist das erste Strahlablenkungsmittel (SA1) derart ausgelegt, dass es einen Mindestanteil, insbesondere mehr als 20%, und vorzugsweise einen Grossteil, insbesondere mehr als 80%, der Energie des Hin-Signals (S1) auf die Unterseite des flächigen Teilbereichs (T1) lenken kann.

Ein solches als Strahlteiler wirkendes Strahlablenkungsmittel im Hin-Ausbreitungspfad ermöglicht es, einen ersten Teil des von der E/M-Quelle ausgestrahlten Hin-Signals auf einen ersten Abschnitt bzw. ersten Unterbereich des bewegten flächigen Teilbereichs (T1) des Textilgebildes (T) zu lenken, und einen zweiten Teil des von der E/M-Quelle ausgestrahlten Hin-Signals auf einen zweiten Abschnitt bzw. zweiten Unterbereich des bewegten flächigen Teilbereichs (T1) des Textilgebildes (T) zu lenken. So kann differenziertere Information über den bewegten flächigen Teilbereich des Textilgebildes gewonnen werden. Vorzugsweise ist auf ähnliche Weise das zweite Strahlablenkungsmittel (SA2) derart ausgelegt, dass es einen Mindestanteil, insbesondere mehr als 20%, und vorzugsweise einen Grossteil, insbesondere mehr als 80%, der Energie des Rück-Signals (S2) zu dem E/M-Sensor (EMS) hin lenken kann.

Ein solches als Strahlteiler wirkendes Strahlablenkungsmittel im Rück-Ausbreitungspfad ermöglicht es, einen ersten Teil des von dem bewegten flächigen Teilbereich (T1) des Textilgebildes (T) reflektierten bzw. gestreuten Hin-Signals auf einen ersten E/M-Sensor zu lenken, und einen zweiten Teil des von dem bewegten flächigen Teilbereich (T1) des Textilgebildes (T) reflektierten bzw. gestreuten Hin-Signals auf einen zweiten E/M-Sensor zu lenken. Der erste E/M-Sensor und der zweite E/M-Sensor können gleichartig oder unterschiedlich sein. Eine solche Redundanz im Detektormodul erhöht dessen Robustheit.

Vorzugsweise kann das zweite Strahlablenkungsmittel (SA2) im Rück-Ausbreitungspfad das von der Unterseite des bewegten flächigen Teilbereichs (T1) zurückgestrahlte bzw. gestreute elektromagnetische Rück-Signal (S2) auf den E/M-Sensor (EMS) abbilden, wobei Bildpunkte an dem E/M-Sensor (EMS) jeweiligen streuenden Objektpunkten der Unterseite des flächigen Teilbereichs (T1) entsprechen.

Dies ermöglicht die wiederholte Erfassung zweidimensionaler Bilder, d.h. Momentaufnahmen, der Bewegung des bewegten flächigen Teilbereichs, woraus man, wie weiter oben erwähnt, Information einerseits über eine Beschaffenheit oder andererseits über eine Geschwindigkeit sowie eine Verformung des bewegten flächigen Teilbereichs (T1) des Textilgebildes (T) erhält.

Vorzugsweise kann die E/M-Quelle (EMQ) ein optisches Signal (S1) im UV-Bereich, sichtbaren Bereich oder IR-Bereich emittieren, und kann der E/M-Sensor (EMS) ein entsprechendes optisches Signal (S2) im UV-Bereich, sichtbaren Bereich oder IR-Bereich absorbieren.

Als E/M-Quelle kann eine Leuchtdiode und/oder eine Laserdiode verwendet werden. Vorzugsweise wird eine Laserdiode verwendet, welche kohärente Strahlung aussendet, wodurch auf der beleuchteten Fläche des Textilgebildes auch bei sehr glatter Oberfläche (beschichtetes Textilgebilde) ein Speckle-Muster entsteht, welches auch bei einer glatten Oberfläche einen hohen Kontrast bzw. ein kontrastreiches Muster liefert.

Als E/M-Sensor kann ein optischer CCD-Sensor oder ein optischer CMOS-Sensor verwendet werden, der vorzugsweise eine eingebaute Bildverarbeitungseinheit enthält. Diese berechnet aus den Unterschieden zwischen nacheinander aufgenommenen Bildern des bewegten Textilgebildes die Richtung und den Betrag der Geschwindigkeit der Bewegung des Textilgebildes entlang der Stichplatte.

Die Verwendung optischer Frequenzen bzw. Wellenlängen gewährleistet eine Auflösung, die für die Erfassung von sowohl strukturellen Eigenschaften als auch von Bewegungen von Textilgebilden geeignet ist.

Zweckmässigerweise enthält das mindestens eine erste Strahlablenkungsmittel (SA1) mindestens eine der folgenden Komponenten entlang des Hin-Ausbreitungspfads (PF1):
eine Sammellinse, eine Zerstreuungslinse, einen Sammelspiegel, einen Zerstreuungsspiegel, einen Umlenkspiegel, ein Umlenkprisma, einen Strahlteiler.

Zweckmässigerweise enthält das mindestens eine zweite Strahlablenkungsmittel (SA2) mindestens eine der folgenden Komponenten entlang des Rück-Ausbreitungspfads (PF2):
eine Sammellinse, eine Zerstreuungslinse, einen Sammelspiegel, einen Zerstreuungsspiegel, einen Umlenkspiegel, ein Umlenkprisma, einen Strahlteiler.

Dies ermöglicht einen der jeweiligen Einbau-Umgebung der Maschine angepassten Aufbau des Detektormoduls unter Verwendung einer geeigneten Komponente.

Vorzugsweise verwendet man zusammen mit der E/M-Quelle nur eine oder zwei solcher Komponenten.

Der Hin-Ausbreitungspfad (PF1) und der Rück-Ausbreitungspfad (PF2) können zumindest entlang eines gemeinsamen Teilbereichs (TPF=TPF1=TPF2) entlang des Hin-Ausbreitungspfads (PF1) und entlang des Rück-Ausbreitungspfads identisch bzw. kongruent sein, wobei das Hin-Signal (S1) den Teilbereich (TPF) in einer ersten Richtung durchlaufen kann und das Rück-Signal (S2) den Teilbereich (TPF) in einer zur ersten Richtung entgegengesetzten zweiten Richtung durchlaufen kann. Mit anderen Worten können ein sich entlang des Hin-Ausbreitungspfads (PF1) erstreckender Teilabschnitt (TPF1) des Hin-Ausbreitungspfads (PF1) und ein sich entlang des Rück-Ausbreitungspfads (PF2) erstreckender Teilabschnitt (TPF2) des Rück-Ausbreitungspfads (PF2) identisch sein.

Dies trägt zur Kompaktheit des Detektormoduls bei.

Das mindestens eine erste Strahlablenkungsmittel (SA1) und das mindestens eine zweite Strahlablenkungsmittel (SA2) können identisch aufgebaut sein oder durch ein einziges Strahlablenkungsmittel gebildet sein, welches von dem Hin-Signal (S1) in einer ersten Richtung durchquert wird und von dem Rück-Signal (S2) in einer, insbesondere zur ersten Richtung entgegengesetzten, zweiten Richtung durchquert wird.

Auch dies trägt zur Kompaktheit des Detektormoduls bei.

Der erste Durchtrittsbereich (DB1) und der zweite Durchtrittsbereich (DB2) des an die Stichplatte (SP) angrenzenden Textilgebilde-Auflagebereichs (TA) und/oder der Stichplatte (SP) können an zwei unterschiedlichen Orten angeordnet sein.

Dies ermöglicht es, einen ersten Teil des von der E/M-Quelle ausgestrahlten Hin-Signals auf einen ersten Abschnitt bzw. ersten Unterbereich des bewegten flächigen Teilbereichs (T1) des Textilgebildes (T) zu lenken, und einen zweiten Teil des von der E/M-Quelle ausgestrahlten Hin-Signals auf einen zweiten Abschnitt bzw. zweiten Unterbereich des bewegten flächigen Teilbereichs (T1) des Textilgebildes (T) zu lenken. So kann auch hier differenziertere Information über den gesamten bewegten flächigen Teilbereich des Textilgebildes gewonnen werden.

Alternativ können der erste Durchtrittsbereich (DB1) und der zweite Durchtrittsbereich (DB2) des an die Stichplatte (SP) angrenzenden Textilgebilde-Auflagebereichs (TA) und/oder der Stichplatte (SP) identisch bzw. kongruent sein. Dies trägt wiederum zur Kompaktheit des Detektormoduls bei.

Vorzugsweise ist eine entlang der oberen Fläche des Textilgebilde-Auflagebereichs (TA) und/oder der Stichplatte (SP) gemessene Entfernung zwischen der Öffnung/Aussparung (A0) für den Durchtritt der Nadel (N) und einem Durchtrittsbereich (DB1, DB2) kleiner als 30mm, vorzugsweise kleiner als 25mm, noch bevorzugter kleiner als 20mm und am bevorzugtesten kleiner als 15mm. Dadurch wird gewährleistet, dass die erfasste Eigenschaft und/oder der erfasste Zustand des bewegten flächigen Teilbereichs (T1) des Textilgebildes (T) möglichst gut der tatsächlichen Eigenschaft und/oder dem tatsächlichen Zustand des bewegten flächigen Teilbereichs (T1) des Textilgebildes (T) unterhalb der Nadel (N) entspricht.

Dadurch kann auch die Steuerungseinheit (SE), mit welcher die Betriebsart der Maschine (M) in Abhängigkeit von der erfassten Eigenschaft bzw. dem erfassten Zustand des bewegten flächigen Teilbereichs (T1) des Textilgebildes (T) angepasst wird, diese Anpassung aufgrund von Information über das Textilgebilde an dem relevanten Ort praktisch unterhalb der Nadel durchführen.

Vorzugsweise befindet sich ein Durchtrittsbereich (DB1 und/oder DB2) zwischen zwei benachbarten Transporteur-Reihen (TR1, TR2, TR3) der Stichplatte (SP).

In diesem Fall kann die weiter oben definierte Entfernung zwischen der Öffnung/Aussparung (A0) für den Durchtritt der Nadel (N) und einem Durchtrittsbereich (DB1, DB2) kleiner als 15mm oder sogar noch kleiner als 10mm sein.

Bei einer besonderen Ausführung sind ein Durchtrittsbereich (DB1, DB2) und die Öffnung/Aussparung (A0) für den Durchtritt der Nadel (N) identisch bzw. kongruent.

In diesem Fall kann die weiter oben definierte Entfernung zwischen der Öffnung/Aussparung (A0) für den Durchtritt der Nadel (N) und einem Durchtrittsbereich (DB1, DB2) sogar noch deutlich kleiner als 10mm sein.

Dies ermöglicht es, dass die erfasste Eigenschaft und/oder der erfasste Zustand des bewegten flächigen Teilbereichs (T1) des Textilgebildes (T) sehr gut der tatsächlichen Eigenschaft und/oder dem tatsächlichen Zustand des bewegten flächigen Teilbereichs (T1) des Textilgebildes (T) unterhalb der Nadel (N) entspricht. Die erfasste Eigenschaft und/oder der erfasste Zustand des bewegten flächigen Teilbereichs (T1) des Textilgebildes (T) einerseits und die tatsächliche Eigenschaft und/oder der tatsächliche Zustand des bewegten flächigen Teilbereichs (T1) des Textilgebildes (T) unterhalb der Nadel (N) andererseits sind dann praktisch identisch.

Der erste Durchtrittsbereich (DB1) und/oder der zweite Durchtrittsbereich (DB2) können durch eine für das erste Signal (S1) und für das zweite Signal (S2) durchlässige Öffnung (A1, A2) in dem an die Stichplatte (SP) angrenzenden Textilgebilde-Auflagebereich (TA) und/oder in der Stichplatte (SP) gebildet sein. Dies ermöglicht einen ungestörten Durchtritt des jeweiligen Signals durch den an die Stichplatte (SP) angrenzenden Textilgebilde-Auflagebereich (TA) und/oder durch die Stichplatte.

Alternativ können der erste Durchtrittsbereich (DB1) und/oder der zweite Durchtrittsbereich (DB2) durch ein für das erste Signal (S1) und für das zweite Signal (S2) durchlässiges Fenster in dem an die Stichplatte (SP) angrenzenden Textilgebilde-Auflagebereich (TA) und/oder in der Stichplatte (SP) gebildet sein.

Dies hat den Vorteil, dass in den das Detektormodul enthaltenden Bauraum unterhalb der Stichplatte keine Partikel eindringen können. Solche Partikel sind z.B. an dem Textilgebilde haftende und von ihm mitgeführte Fremdkörper bzw. Verunreinigungen oder von den Fasern des Textilgebildes stammender Abrieb.

Der an die Stichplatte (SP) angrenzende Textilgebilde-Auflagebereich (TA) und/oder die Stichplatte (SP) kann auch aus einem für das erste Signal (S1) und für das zweite Signal (S2) durchlässigen Material gebildet sein.

Vorzugsweise ist das durchlässige Fenster bzw. das durchlässige Material ein kratzfestes Material wie z.B. Glas (SiO2), Saphir (Al2O3) oder ein Polymer, insbesondere ein Polyacrylat, z.B. mit darin verteilt angeordneten harten Nanopartikeln, insbesondere aus Glas oder Saphir.

Der erste Durchtrittsbereich (DB1) und/oder der zweite Durchtrittsbereich (DB2) kann ein Strahlablenkungsmittel (SA1 bzw. SA2) enthalten, wobei das Strahlablenkungsmittel insbesondere eine der folgenden Komponenten aufweist oder als eine solche Komponente gebildet ist: eine Sammellinse, eine Zerstreuungslinse, ein Umlenkprisma, ein Strahlteiler.

Auch diese Funktionalisierung eines Durchtrittsbereichs trägt zur Kompaktheit des Detektormoduls bei.

Vorzugsweise hat das Detektormodul (DM) ein Gehäuse (G), in welchem die Komponenten des Detektormoduls (DM) angeordnet sind bzw. welches die Komponenten des Detektormoduls umgibt, wobei die Komponenten vorzugsweise in dem Gehäuse fixiert sind.

Ähnlich wie weiter oben beschrieben hat dies hat den Vorteil, dass in das Detektormodul praktisch keine Partikel eindringen können, wie z.B. an dem Textilgebilde haftende und von ihm mitgeführte Fremdkörper bzw. Verunreinigungen oder von den Fasern des Textilgebildes stammender Abrieb. Ausserdem schützt ein solches Gehäuse die Komponenten des Detektormoduls vor Beschädigung durch mechanische Einwirkungen von aussen, wie z.B. eindringende Knöpfe, Nadeln, Scheren, Messer, etc. oder Bruchstücke davon.

Vorzugsweise enthält der Hin-Ausbreitungspfad (PF1) und/oder der Rück-Ausbreitungspfad (PF2) eine Blende (B).

Es können im Hin-Ausbreitungspfad (PF1) und/oder im Rück-Ausbreitungspfad (PF2) eine Feldblende (FB), insbesondere eine Gesichtsfeldblende und/oder Leuchtfeldblende, und/oder eine Streulichtblende (SB) enthalten sein.

Mit einer Blende im Hin-Ausbreitungspfad kann eine sich quer zur optischen Achse erstreckende Querschnittsfläche des Hin-Ausbreitungspfads bzw. der Grad der Ausleuchtung bzw. die Grösse der beleuchteten Fläche auf der Unterseite des flächigen Teilbereichs des Textilgebildes bestimmt werden. Damit kann verhindert werden, dass ausser durch das bewegte Textilgebilde zusätzliche Bereiche im Innern des Detektormoduls beleuchtet werden und zusätzliches störendes Streulicht (Fremdstreulicht) erzeugt wird, welches in den E/M-Sensor gelangen würde und so den Anteil des Rauschens in dem von dem Textilgebilde reflektierten bzw. gestreuten Rück-Signal erhöhen würde.

Mit einer Blende im Rück-Ausbreitungspfad kann trotz der Blende im Hin-Ausbreitungspfad dennoch auftretendes störendes Streulicht (restliches Fremdstreulicht) abgefangen werden, damit es nicht in den E/M-Sensor gelangt. Die Blende im Rück-Ausbreitungspfad erhöht die Tiefenschärfe der Abbildung mittels des zurückgestrahlten bzw. gestreuten elektromagnetischen Rück-Signals (Streulicht) auf den E/M-Sensor (EMS). Dadurch können auch Objektpunkte der Unterseite des flächigen Teilbereichs (T1) des Textilgebildes (T), die durch eine lokale Verformung des Textilgebildes aus der parallel zur (horizontalen) Stichplatte verlaufenden Bildebene in die eine oder die andere Richtung (nach unten oder nach oben) herausragen, noch relativ scharf auf den E/M-Sensor abgebildet werden. Somit werden Eigenschaften und/oder Zustände des bewegten flächigen Teilbereichs (T1) des Textilgebildes (T) auch dann noch erfasst, wenn der flächige Teilbereich (T1) des Textilgebildes (T) nicht vollständig im idealen gestreckten Zustand gegen die Stichplatte (SP) gedrückt wird.

Falls die Maschine einen Transporteur mit mindestens zwei Transporteur-Reihen (TR1, TR2, TR3) aufweist, ist das Gehäuse vorzugsweise zwischen zwei benachbarten Transport-Reihen (TR1, TR2, TR3) angeordnet.

Auch dies trägt zur Kompaktheit des Detektormoduls bei.

Vorzugsweise verlaufen der Hin-Ausbreitungspfad (PF1) und der Rück-Ausbreitungspfad (PF2) durch eine Optikkapsel (OK) bzw. einen Optikblock. Durch die Verwendung einer Optikkapsel OK oder eines Optikblocks lassen sich alle passiven optischen Elemente, die von den beiden Licht-Ausbreitungspfaden durchquert werden, in zueinander fixierten relativen Positionen anordnen. Es bedarf daher keiner Justierung der passiven optischen Elemente.

Vorzugsweise enthält die Optikkapsel (OK) bzw. der Optikblock mindestens eine Linse (L1, L2) und mindestens ein Strahlablenkungsmittel (SA1).

Die dadurch gebildete Optik ermöglicht einerseits eine Beleuchtung des Teilbereichs T1 der Unterseite des Textilgebildes T durch die E/M-Quelle EMQ über den Hin-Ausbreitungspfad PF1 sowie andererseits eine optische Abbildung von Objektpunkten des Teilbereichs T1 der Unterseite des Textilgebildes T über den Rück-Ausbreitungspfad PF2 auf Bildpunkte an dem E/M-Sensor EMS. Vorzugsweise ist der Optikblock ein Monoblock aus lichtdurchlässigem Material, vorzugsweise aus Glas oder aus Polymer, gebildet ist, wobei das mindestens eine Strahlablenkungsmittel (SA1) vorzugsweise eine totalreflektierende Grenzfläche zwischen dem lichtdurchlässigen Material des Monoblocks und der Atmosphärenluft ist und die mindestens eine Linse (L1, L2) vorzugsweise eine gekrümmte Oberfläche des Monoblocks aus lichtdurchlässigem Material ist.

Vorzugsweise ist die Optikkapsel (OK) bzw. der Optikblock in dem Gehäuse (G) angeordnet, wobei die Optikkapsel (OK) bzw. der Optikblock vorzugsweise in dem Gehäuse (G) fixiert ist.

Vorzugsweise sind sowohl die E/M-Quelle EMQ als auch der E/M-Sensor EMS an der gemeinsamen Platine GP an definierten Orten in definierter Ausrichtung fixiert angeordnet.

Vorzugsweise ist die gemeinsame Platine GP an dem Gehäuse G an einem definierten Ort und in definierter Ausrichtung fixiert angeordnet.

Vorzugsweise ist die Optikkapsel OK bzw. der Optikblock an dem Gehäuse G an einem definierten Ort und in definierter Ausrichtung fixiert angeordnet.

Durch diese jeweiligen Anordnungen an einem definierten Ort und in definierter, fixierter Ausrichtung wird eine robuste Optik und somit ein robustes Detektormodul DM aus E/M-Quelle EMQ, E/M-Sensor EMS und passiven Optikelementen gebildet. Zur Lösung der Aufgabe stellt die Erfindung auch ein Verfahren zum Nähen, Sticken oder Quilten bereit, insbesondere unter Verwendung einer in den vorhergehenden Absätzen definierten Maschine, welches aufweist:
a) Auf- und Ab-Bewegen einer oberhalb einer Stichplatte (SP) angeordneten Nadelstange (NS), an welcher eine Nadel (N) befestigt ist, die eine Öse mit einem darin aufgenommenen Oberfaden besitzt, wobei die Nadel (N) und die Öse mit dem Oberfaden durch eine Öffnung/Aussparung (A0) durch die Stichplatte (SP) wiederholt von oben nach unten und zurück bewegt wird; sowie
b) gleichzeitiges und mit dem Auf- und Ab-Bewegen der Nadelstange (NS) synchronisiertes Rotieren oder Hin- und Her-Bewegen eines unterhalb der Stichplatte (SP) angeordneten Greifersystems (GS), an welchem ein Greifer befestigt ist, der eine Greiferspitze besitzt, wobei das Greifersystem (GS) einen Unterfaden bereitstellt und wobei der Greifer mit der Greiferspitze den Oberfaden mitnimmt und mit dem Unterfaden zusammenführt;
c) gleichzeitiges Bewegen eines flächigen Teilbereichs (T1) eines Textilgebildes (T) in gestrecktem und gegen einen an die Stichplatte (SP) angrenzenden Textilgebilde-Auflagebereich (TA) und/oder gegen die Stichplatte (SP) gedrücktem Zustand in einer Ebene parallel zur Stichplatte (SP) mit einer Geschwindigkeit (v) relativ zur Stichplatte (SP), so dass der flächige Teilbereich (T1) an der Stichplatte (SP) flächig anliegt, wobei an dem Textilgebilde (T) den Oberfaden und den Unterfaden vereinende Stiche gebildet werden,
   gekennzeichnet durch
d) Erfassen einer Eigenschaft und/oder eines Zustands des bewegten flächigen Teilbereichs (T1) des Textilgebildes (T) mittels eines Detektormoduls (DM); und
e) Anpassen einer Betriebsart der Maschine (M) in Abhängigkeit von der erfassten Eigenschaft bzw. dem erfassten Zustand des bewegten flächigen Teilbereichs (T1) des Textilgebildes (T) mittels einer Steuerungseinheit (SE1).

Durch das erfindungsgemässe Anpassen der Betriebsart der Maschine können die oben erwähnten Ungleichmässigkeiten, die in der Regel zu einer Beeinträchtigung des Näh-, Stick- oder Quilt-Ergebnisses führen, ausgeglichen werden, wodurch die Beeinträchtigung vermieden oder verringert wird.

Vorzugsweise werden mit dem Detektormodul (DM) sowohl eine Eigenschaft als auch ein Zustand des bewegten flächigen Teilbereichs des Textilgebildes (T) erfasst, und es wird mit der Steuerungseinheit (SE1) eine Betriebsart der Maschine (M) in Abhängigkeit von sowohl der erfassten Eigenschaft als auch dem erfassten Zustand des bewegten flächigen Teilbereichs (T1) des Textilgebildes (T) angepasst.

Durch Berücksichtigung sowohl einer Eigenschaft, d.h. einer inhärent vorhandenen Gegebenheit des Textilgebildes, als auch eines Zustands, d.h. einer aufgrund des durchgeführten Nähens, Strickens oder Quiltens vorhandenen Gegebenheit des Textilgebildes, können beim Nähen, Sticken oder Quilten auftretende Beeinträchtigungen noch besser vermieden oder verringert werden.

Vorzugsweise weist die erfasste Eigenschaft des bewegten flächigen Textilgebildes (T) mindestens einen der folgenden Aspekte auf: eine Beschaffenheit, insbesondere eine Gewebestruktur oder eine Farbstruktur, ein Ende bzw. einen Rand, einen Wulst, einen Gewebefehler bzw. eine Gewebebeschädigung des Textilgebildes (T). Vorzugsweise weist der erfasste Zustand des bewegten flächigen Textilgebildes (T) mindestens einen der folgenden Aspekte auf: eine Geschwindigkeit, insbesondere parallel zur Ebene der Stichplatte, eine Verformung, insbesondere orthogonal zur Ebene der Stichplatte.

Vorzugsweise werden mit der Detektormodul-Steuerungseinheit (SE1) mindestens ein Maschinen-Stopp, insbesondere mit Nadel (N) oben oder mit Nadel (N) im Textilgebilde (T), oder eine Anpassung einer Stichfrequenz (f) der Nadel (N) in Abhängigkeit von der Beschaffenheit, insbesondere der Gewebestruktur oder der Farbstruktur, dem Ende bzw. dem Rand, dem Wulst, dem Gewebefehler bzw. der Gewebebeschädigung, oder der Geschwindigkeit des bewegten flächigen Teilbereichs (T1) des Textilgebildes (T) bewirkt.

Beim Maschinen-Stopp mit Nadel oben kann dann das Textilgebilde von der Stichplatte verschoben oder wegbewegt werden, während beim Maschinenstopp mit

Nadel im Textilgebilde das Textilgebildes um die Nadel herum verdreht werden kann. Dies erleichtert das Nähen, Sticken oder Quilten.

Vorzugsweise erfolgt die Anpassung der Nadel-Stichfrequenz (f) an die Geschwindigkeit bzw. an den Betrag der Geschwindigkeit (v) derart, dass die momentane Nadel-Stichfrequenz (f) zur momentanen Geschwindigkeit bzw. zum momentanen Betrag der Geschwindigkeit (v) des Textilgebildes (T) im Wesentlichen proportional bleibt. Vorzugsweise wird dabei bei Bedarf ein Proportionalitätsfaktor zwischen der Nadel-Stichfrequenz (f) und dem Geschwindigkeitsbetrag (v) eingestellt.

Dadurch wird gewährleistet, dass das Produkt des Nähens, Stickens oder Quiltens selbst bei ungleichmässiger Bewegungsgeschwindigkeit des Textilgebildes während des Nähens, Stickens oder Quiltens eine einheitliche Stichlänge aufweist.

Durch diese Einstellbarkeit können bei unveränderter Bewegungsgeschwindigkeit des Textilgebildes während des Nähens, Stickens oder Quiltens Produkte mit kleinen und grossen Stichlängen hergestellt werden. Ausserdem erleichtert diese Einstellbarkeit Anfingern das Nähen, Sticken oder Quilten.

Weitere Vorteile, Merkmale und Anwendungsmöglichkeiten der Erfindung ergeben sich aus der nun folgenden Beschreibung eines nicht einschränkend aufzufassenden Ausführungsbeispiels anhand der Zeichnung, wobei:
Fig. 1 eine Perspektivansicht eines Teilbereichs einer erfindungsgemässen Nähmaschine (siehe Fig. 11) mit einem oberen Teil und einem unteren Teil in einem ersten Zustand zeigt, (Blick von vorne links);
Fig. 2 die Perspektivansicht des Teilbereichs der erfindungsgemässen Nähmaschine in einem zweiten Zustand zeigt, bei welchem der untere Teil geöffnet ist; (Blick ebenfalls von vorne links);
Fig. 3 eine weitere Perspektivansicht des entlang einer vertikalen xy-Ebene (siehe Fig. 2) geschnittenen unteren geöffneten Teils der erfindungsgemässen Nähmaschine zeigt, (Blick von vorne rechts);
Fig. 4 eine Perspektivansicht zweier Baugruppen der erfindungsgemässen Nähmaschine in ihren relativen Positionen (ohne andere Teile der Nähmaschine) zeigt;
Fig. 5 die Perspektivansicht der entlang einer weiteren vertikalen xy-Ebene (siehe Fig. 4) geschnittenen beiden Baugruppen der erfindungsgemässen Nähmaschine in ihren relativen Positionen (ohne andere Teile der Nähmaschine) zeigt;
Fig. 6 eine weitere Perspektivansicht der zweiten, unteren der beiden Baugruppen von Fig. 4 aus einer anderen Blickrichtung zeigt;
Fig. 7 die Perspektivansicht der zweiten, unteren der beiden Baugruppen von Fig. 4 in teilweise auseinandergebautem Zustand zeigt (Explosionsansicht);
Fig. 8 die Perspektivansicht der zweiten, unteren der beiden Baugruppen von Fig. 4 in noch weiter auseinandergebautem Zustand zeigt (Explosionsansicht);
Fig. 9 eine Perspektivansicht der beiden Baugruppen von Fig. 4 sowie eine weitere, dritte Baugruppe in ihren relativen Positionen zeigt;
Fig. 10 eine vergrösserte Schnittansicht eines Teils der geschnittenen beiden Baugruppen von Fig. 5 mit Blick orthogonal zur vertikalen xy-Schnittebene von Fig. 4 sowie einem Textilgebilde im bestimmungsgemässen Betrieb zeigt; und
Fig. 11 eine Gesamt-Perspektivansicht einer erfindungsgemässen Nähmaschine zeigt, bei welcher der gestrichelt eingerahmte Teil der Ansicht der Fig. 1 entspricht.

In Fig. 1 ist eine Perspektivansicht (mit Blick von vorne links) eines Teilbereichs einer erfindungsgemässen Nähmaschine M mit einem oberen Teil und einem unteren Teil in einem ersten Zustand gezeigt.

Man erkennt im oberen Teil der Maschine eine oberhalb einer Stichplatte SP angeordnete, auf und ab bewegbare Nadelstange NS, an welcher eine Nadel N befestigt ist, die eine Öse zur Aufnahme eines Oberfadens besitzt. Die Stichplatte SP hat eine Öffnung bzw. Aussparung A0 (siehe Fig. 4) für einen Durchtritt der Nadel N und der Öse durch die Stichplatte SP von oben nach unten und zurück von unten nach oben.

Die Maschine M enthält ausserdem im unteren Teil der Maschine hinter einer Verschlussklappe VK und durch diese verdeckt ein unterhalb der Stichplatte SP angeordnetes, rotierbares oder hin- und her bewegbares Greifersystem GS (siehe Fig. 2, Fig. 3, Fig. 9), an welchem ein Greifer (nicht gezeigt) befestigt ist, der eine Greiferspitze (nicht gezeigt) zur Mitnahme des Oberfadens besitzt.

Ein flächiger Teilbereich T1 eines Textilgebildes T (siehe Fig. 10) kann in gestrecktem Zustand gegen einen an die Stichplatte SP angrenzenden Textilgebilde-Auflagebereich TA und/oder gegen die Stichplatte SP gedrückt werden und dabei in einer Ebene parallel zur Stichplatte SP mit einer Geschwindigkeit v (siehe Fig. 10) relativ zur Stichplatte SP bewegt werden. Der flächige Teilbereich T1 liegt dabei an der Stichplatte SP flächig an.

Die Maschine M enthält ausserdem ein Detektormodul DM (siehe Fig. 3, Fig. 4, Fig. 5, Fig. 8, Fig. 10) mit welchem eine Eigenschaft und/oder ein Zustand des bewegten flächigen Teilbereichs T1 des Textilgebildes T (siehe Fig. 10) erfasst werden kann. Die Maschine M enthält auch eine Detektormodul-Steuerungseinheit SE1 (siehe Fig. 8), mit welcher eine Betriebsart der Maschine M in Abhängigkeit von der erfassten Eigenschaft bzw. dem erfassten Zustand des bewegten flächigen Teilbereichs T1 des Textilgebildes T angepasst werden kann.

Das Detektormodul DM (siehe Fig. 3, Fig. 4, Fig. 10) ist in einem Bereich unterhalb der Stichplatte SP und neben dem Greifersystem GS (siehe Fig. 3) angeordnet.

Ein Doppelpfeil neben der Nadelstange NS deutet die Auf- und Ab-Bewegbarkeit der Nadelstange NS und der daran befestigten Nadel N an, insbesondere eine zyklische Bewegung mit einer Frequenz f.

Man erkennt ausserdem eine erste Transporteur-Reihe TR1, eine zweite Transporteur-Reihe TR2 und eine dritte Transporteur-Reihe 3 in der Stichplatte SP. Man erkennt auch einen Durchtrittsbereich DB1, durch welchen ein elektromagnetisches Signal von unten nach oben und von oben nach unten durch die Stichplatte SP hindurchtreten kann.

In Fig. 2 ist die Perspektivansicht (mit Blick von vorne links) des Teilbereichs der erfindungsgemässen Nähmaschine M in einem zweiten Zustand gezeigt, bei welchem der untere Teil durch ein Herunterklappen der Verschlussklappe VK geöffnet ist.

Fig. 2 unterscheidet sich von Fig. 1 nur dadurch, dass in Fig. 1 von der hochgeklappten Verschlussklappe VK verdeckte Elemente des unteren Teils nun erkennbar sind.

Alle durch die Bezugszeichen in Fig. 1 gezeigten Elemente der Fig. 1 entsprechen den in Fig. 2 durch dieselben Bezugszeichen gezeigten Elementen der Fig. 2.

In Fig. 2 erkennt man ausserdem ein Gehäuse G, in welchem das Detektormodul DM enthalten ist (siehe Fig. 6, Fig. 7, Fig. 8). Ausserdem erkennt man ein durch das Gehäuse G teilweise verdecktes Greifersystem GS.

Das Gehäuse G enthält auch eine gemeinsame Platine GP bzw. eine gemeinsame Platine GP, die einen Teil des Gehäuses G bildet. Auf der gemeinsamen Platine GP sind die Detektormodul-Steuerungseinheit SE1 und eine Unterfaden-Überwachungseinheit (SE2) gemeinsam nebeneinander angeordnet (siehe Fig. 8).

In Fig. 3 ist eine weitere Perspektivansicht (diesmal mit Blick von vorne rechts) des entlang einer vertikalen xy-Ebene (siehe Fig. 2) geschnittenen unteren geöffneten Teils der erfindungsgemässen Nähmaschine M gezeigt.

Alle durch die Bezugszeichen in Fig. 1 und Fig. 2 gezeigten Elemente der Fig. 1 und Fig. 2 entsprechen den in Fig. 3 durch dieselben Bezugszeichen gezeigten Elementen der Fig. 3.

In Fig. 3 erkennt man ausserdem einen durch die dunklen Linien schematisch dargestellten Strahlengang innerhalb des Detektormoduls DM.

Der Strahlengang stellt einerseits ein von einer E/M-Quelle EMQ (z.B. Leuchtdiode oder Laserdiode, siehe Fig. 8) emittiertes elektromagnetisches Hin-Signal S1 dar (siehe Fig. 10), welches die Stichpatte SP an dem Durchtrittsbereich DB1 der Stichplatte SP zu einer der Stichplatte SP zugewandten Unterseite des Textilgebildes T hin durchqueren kann.

Der Strahlengang stellt andererseits ein von der Unterseite des Textilgebildes T zurückgestrahltes bzw. gestreutes elektromagnetisches Rück-Signal S2 dar (siehe Fig. 10), welches von einem E/M-Sensor EMS (z.B. CCD-Sensor, CMOS-Sensor, Fig. 8) absorbiert wird.

In Fig. 4 ist eine Perspektivansicht zweier Baugruppen der erfindungsgemässen Nähmaschine M in ihren relativen Positionen (ohne andere Teile der Nähmaschine) gezeigt.

Die erste, obere Baugruppe ist die Stichplatte SP. Sie enthält die Öffnung bzw. Aussparung A0 für den Durchtritt der Nadel N durch die Stichplatte SP hindurch. Ausserdem enthält sie den Durchtrittsbereich DB1 für den Durchtritt des Hin-Signals S1 und des Rück-Signals S2.

Die zweite, untere Baugruppe ist das Gehäuse G mit der gemeinsamen Platine GP, auf welcher die E/M-Quelle EMQ (z.B. Leuchtdiode oder Laserdiode) und der E/M-Sensor EMS (z.B. CCD-Sensor, CMOS-Sensor) sowie die Detektormodul-Steuerungseinheit SE1 und die Unterfaden-Überwachungseinheit SE2 gemeinsam nebeneinander angeordnet sind (siehe Fig. 8).

In Fig. 5 ist die Perspektivansicht der entlang einer weiteren vertikalen xy-Ebene (siehe Fig. 4) geschnittenen beiden Baugruppen der erfindungsgemässen Nähmaschine M in ihren relativen Positionen (ohne andere Teile der Nähmaschine) gezeigt.

Man erkennt zwischen der E/M-Quelle EMQ (z.B. Leuchtdiode oder Laserdiode, siehe Fig. 8) und dem Durchtrittsbereich DB1 das Hin-Signal S1 des Strahlengangs sowie zwischen dem Durchtrittsbereich DB1 und dem E/M-Sensor EMS (z.B. CCD-Sensor, CMOS-Sensor, Fig. 8) das Rück-Signal S2 des Strahlengangs.

Der Strahlengang durchquert eine erste Linse L1, einen Ablenkungsbereich (Spiegel) AB und eine zweite Linse L2.

Der Strahlengang enthält ausserdem eine Feldblende (nicht gezeigt), insbesondere eine Gesichtsfeldblende und/oder Leuchtfeldblende, und eine Streulichtblende (nicht gezeigt).

In Fig. 6 ist eine weitere Perspektivansicht der zweiten, unteren Baugruppe bzw. des Gehäuses G von Fig. 4 aus einer anderen Blickrichtung gezeigt.

Man erkennt eine im oberen Teil des Gehäuses G integrierte Optikkapsel OK bzw. einen Optikblock, in welcher bzw. in welchem die optischen Elemente enthalten sind, die vom Strahlengang durchquert werden. Die Optikkapsel OK bzw. der Optikblock ist mittels eines Verriegelungselements VE an dem Gehäuse G passgerecht in einer definierten Position relativ zur gemeinsamen Platine GP fixiert. Die in der Optikkapsel OK bzw. dem Optikblock enthaltene Optik bildet zusammen mit der E/M-Quelle EMQ, dem E/M-Sensor EMS und der Detektormodul-Steuerungseinheit SE1 auf der gemeinsamen Platine GP (siehe Fig. 8) das Detektormodul DM.

Das Gehäuse G enthält ausserdem Formationen F1, F2, F3, welche mit dazu komplementären Formationen (nicht gezeigt) der Nähmaschine M einen passgerechten Einbau des Gehäuses G in die Nähmaschine M ermöglichen.

In Fig. 7 ist die Perspektivansicht der zweiten, unteren der beiden Baugruppen von Fig. 4 in teilweise auseinandergebautem Zustand gezeigt (Explosionsansicht).

Man erkennt abgesondert vom Gehäuse G die Optikkapsel OK bzw. den Optikblock und das Verriegelungselement VE. Das Verriegelungselement VE hat Formationen F4, F5, F6, welche mit dazu komplementären Formationen (nicht gezeigt) des Gehäuses G einen passgerechten Einbau der Optikkapsel OK bzw. des Optikblocks in das Gehäuse G ermöglichen.

In Fig. 8 ist die Perspektivansicht der zweiten, unteren der beiden Baugruppen von Fig. 4 in noch weiter auseinandergebautem Zustand gezeigt (Explosionsansicht). Alle durch die Bezugszeichen in Fig. 6 und Fig. 7 gezeigten Elemente der Fig. 6 und Fig. 7 entsprechen den in Fig. 8 durch dieselben Bezugszeichen gezeigten Elementen der Fig. 8.

In Fig. 8 erkennt man ausserdem abgesondert von dem Gehäuse G die gemeinsamen Platine GP, auf welcher die E/M-Quelle EMQ (z.B. Leuchtdiode oder Laserdiode) und der E/M-Sensor EMS (z.B. CCD-Sensor, CMOS-Sensor) sowie die Detektormodul-Steuerungseinheit SE1 und die Unterfaden-Überwachungseinheit SE2 gemeinsam nebeneinander angeordnet sind.

In Fig. 9 ist eine Perspektivansicht der beiden Baugruppen von Fig. 4 sowie eine weitere, dritte Baugruppe in ihren relativen Positionen gezeigt.

Man erkennt als erste Baugruppe die Stichplatte SP mit ihrer Öffnung bzw. Aussparung A0 für den Durchtritt der Nadel N sowie mit ihrem Durchtrittsbereich DB1 für den Durchtritt des Hin-Signals S1 und des Rück-Signals S2.

Man erkennt ausserdem als zweite Baugruppe das Gehäuse G mit seiner gemeinsamen Platine GP, von der nur die von der bestückten Seite abgewandte Rückseite sichtbar ist.

Schliesslich erkennt man noch als dritte Baugruppe ein Greifersystem GS (ohne Greifer bzw. Greifer nicht gezeigt). Ähnlich wie in Fig. 2 ist das Greifersystem GS in Fig. 9 durch das Gehäuse G teilweise verdeckt. In Fig. 10 ist eine vergrösserte Schnittansicht eines Teils der geschnittenen beiden Baugruppen von Fig. 5 mit Blick orthogonal zur vertikalen xy-Schnittebene von Fig. 4 sowie einem Textilgebilde T im bestimmungsgemässen Betrieb gezeigt.

Man erkennt als Schnittansicht die Stichplatte SP mit ihrem Durchtrittsbereich DB1 sowie das Textilgebilde T1 auf der Stichplatte SP.

Dabei wird ein flächiger Teilbereich T1 des Textilgebildes T in mehr oder weniger gestrecktem Zustand gegen die Stichplatte SP gedrückt und in einer Ebene parallel zur Stichplatte SP mit einer Geschwindigkeit v relativ zur Stichplatte SP bewegt.

Im Strahlengang erkennt man einen Hin-Ausbreitungspfad PF1, der dem Hin-Signal S1 entspricht, und einen Rück-Ausbreitungspfad PF2, der dem Rück-Signal S2 entspricht.

Ausserdem erkennt man als Schnittansicht die Optikkapsel OK bzw. den Optikblock, die bzw. der passgerecht in einer definierten Position im Gehäuse G angeordnet ist, sowie das Verriegelungselement VE, mit dem die Optikkapsel OK bzw. der Optikblock in ihrer bzw. seiner Position im Gehäuse G verriegelt ist.

Die Optikkapsel OK bzw. der Optikblock enthält eine erste Linse L1, ein Strahlablenkungsmittel SA1 (Spiegel) und eine zweite Linse L2. Bei der Optikblock-Variante besteht der Optikblock aus einem lichtdurchlässigen Material, insbesondere aus Glas oder einem Polymer. Der Optikblock bildet somit einen Monoblock aus Glas oder Polymer. Das Strahlablenkungsmittel SA1 ist durch eine totalreflektierende Grenzfläche zwischen dem lichtdurchlässigen Material und der Atmosphärenluft gebildet.

Die in der Optikkapsel OK enthaltene Optik ermöglicht einerseits die Beleuchtung des Teilbereichs T1 der Unterseite des Textilgebildes T durch die E/M-Quelle EMQ über den Hin-Ausbreitungspfad PF1 sowie andererseits die optische Abbildung von Objektpunkten des Teilbereichs T1 der Unterseite des Textilgebildes T über den Rück-Ausbreitungspfad PF2 auf Bildpunkte an dem E/M-Sensor EMS.

Fig. 11 zeigt eine Gesamt-Perspektivansicht einer erfindungsgemässen Nähmaschine M, bei welcher der gestrichelt eingerahmte Teil der Ansicht der Fig. 1 entspricht. Man erkennt die Nähmaschine M, die im Wesentlichen eine Bodenplatte BP, eine sich von der Bodenplatte BP nach oben erstreckende vertikale Säule VS, einen sich von einem unteren Bereich der vertikalen Säule VS horizontal weg erstreckenden unteren Arm UA sowie einen sich von einem oberen Bereich der vertikalen Säule VS weg erstreckenden oberen Arm OA aufweist.

Am freien Ende des unteren Arms UA erkennt man eine Stichplatte SP sowie eine Verschlusskappe VK. Am freien Ende des oberen Arms OA befindet sich ein Nähkopf NK.

An unteren Ende des Nähkopfs NK im oberen Teil der Maschine M befindet sich die auf und ab bewegbare Nadelstange NS, an welcher die Nadel N befestigt ist, welche eine Öse zur Aufnahme eines Oberfadens besitzt (siehe Fig. 2). Ausserdem erkennt man einen Nähfuss NF.

Hinter der Verschlusskappe VK im unteren Teil der Maschine M und unterhalb der Stichplatte SP befindet sich das rotierbare oder hin- und her bewegbare Greifersystem GS (siehe Fig. 2).

Im oberen Bereich der vertikalen Säule VS befindet sich ein Lautsprecher LS, und mittig im oberen Arm OA befindet sich ein Bildschirm BS. Ausserdem erkennt man in der Bodenplatte BP eine mechanische Schnittstelle MS, an welcher ein Kniehebel (nicht gezeigt) zur Bedienung der Maschine M angeschlossen werden kann.

Eine erste Art von Bedienelementen BE1 in Form eines ersten und eines zweiten Drehknopfes sind am oberen Teil der vertikalen Säule VS angeordnet. Eine zweite Art von Bedienelementen BE2 in Form eines ersten und eines zweiten Druckknopfes sind ebenfalls am oberen Teil der vertikalen Säule VS unterhalb der ersten Art von Bedienelementen BE1 angeordnet.

Eine dritte Art von Bedienelementen BE3 in Form von fünf Druckknöpfen, eine vierte Art von Bedienelementen BE4 in Form von vier Druckknöpfen sowie eine fünfte Art von Bedienelement BE5 in Form eines Schiebers sind am oberen Arm OA rechts vom Nähkopf NK angeordnet.

### LISTE DER BEZUGSZEICHEN

- M: Maschine zum Nähen, Sticken oder Quilten / Nähmaschine / Maschine
- NK: Nähkopf
- VS: vertikale Säule
- OA: oberer Arm
- UA: unterer Arm
- VK: Verschlusskappe / Verschlussklappe
- NF: Nähfuss
- BP: Bodenplatte
- BS: Bildschirm
- MS: mechanische Schnittstelle/Anschluss
- BE1: erste Art von Bedienelement / Drehknopf
- BE2: zweite Art von Bedienelement / Druckknopf
- BE3: dritte Art von Bedienelement / Druckknopf
- BE4: vierte Art von Bedienelement / Druckknopf
- BE5: fünfte Art von Bedienelement / Schieber
- LS: Lautsprecher
- SP: Stichplatte
- TA: Textilgebilde-Auflagebereich (an Stichplatte angrenzend)
- NS: Nadel stange
- GS: Greifersystem
- A0: Öffnung/Aussparung der Stichplatte (Nadeldurchtritt und ggfs. DM-Signaldurchtritt)
- DB1: Durchtrittsbereich der Stichplatte (DM-Signaldurchtritt)
- DB2: Durchtrittsbereich der Stichplatte (DM-Signaldurchtritt)
- A1: Öffnung/Aussparung der Stichplatte (DM-Signaldurchtritt)
- A2: Öffnung/Aussparung der Stichplatte (DM-Signaldurchtritt)
- N: Nadel mit Öse
- G: Gehäuse
- F1: erste Formation
- F2: zweite Formation
- F3: dritte Formation
- T: Textilgebilde
- T1: flächiger Teilbereich des Textilgebildes
- DM: Detektormodul (EMQ, EMS und Optik)
- SE: Steuerungseinheit
- EMQ: E/M-Quelle (Lichtquelle, LED, Laser)
- EMS: E/M-Sensor (CCD-Sensor, CMOS-Sensor)
- S1: Hin-Signal (von EMQ zum bewegten Textilgebilde hin)
- S2: Rück-Signal (von bewegtem Textilgebilde zu EMS zurück)
- PF1: Hin-Ausbreitungspfad
- PF2: Rück-Ausbreitungspfad
- v: (Betrag der) Geschwindigkeit des Textilgebildes relativ zur Stichplatte
- f: Stichfrequenz der Nadel
- SE1: Detektormodul-Steuerungseinheit
- SE2: weitere Steuerungseinheit
- GP: gemeinsame Platine
- TR1: erste Transporteur-Reihe
- TR2: zweite Transporteur-Reihe
- TR3: dritte Transporteur-Reihe
- OK: Optikkapsel bzw. Optikblock
- L1: erste Linse
- L2: zweite Linse
- VE: Verriegelungselement
- F4: vierte Formation
- F5: fünfte Formation
- F6: sechste Formation

## Patentansprüche

1. Maschine (M) zum Nähen, Sticken oder Quilten, welche aufweist:
- eine oberhalb einer Stichplatte (SP) angeordnete, auf und ab bewegbare Nadelstange (NS), an welcher eine Nadel (N) befestigt ist, die eine Öse zur Aufnahme eines Oberfadens besitzt;
- ein unterhalb der Stichplatte (SP) angeordnetes, rotierbares oder hin- und her bewegbares Greifersystem (GS), an welchem ein Greifer befestigt ist, der eine Greiferspitze zur Mitnahme des Oberfadens besitzt;
- wobei die Stichplatte (SP) eine Öffnung bzw. Aussparung (A0) für einen Durchtritt der Nadel (N) und der Öse durch die Stichplatte (SP) von oben nach unten und zurück enthält; und
- wobei ein flächiger Teilbereich (T1) eines Textilgebildes (T) in gestrecktem Zustand gegen einen an die Stichplatte (SP) angrenzenden Textilgebilde-Auflagebereich (TA) und/oder gegen die Stichplatte (SP) gedrückt und in einer Ebene parallel zur Stichplatte (SP) mit einer Geschwindigkeit (V) relativ zur Stichplatte (SP) bewegt werden kann, so dass der flächige Teilbereich (T1) an der Stichplatte (SP) flächig anliegt,
**dadurch gekennzeichnet, dass** die Maschine (M) ausserdem aufweist:
- ein Detektormodul (DM), mit welchem eine Eigenschaft und/oder ein Zustand des bewegten flächigen Teilbereichs (T1) des Textilgebildes (T) erfasst werden kann; und
- eine Steuerungseinheit (SE), mit welcher eine Betriebsart der Maschine (M) in Abhängigkeit von der erfassten Eigenschaft bzw. dem erfassten Zustand des bewegten flächigen Teilbereichs (T1) des Textilgebildes (T) angepasst werden kann.

2. Maschine nach Anspruch 1, **dadurch gekennzeichnet, dass** das Detektormodul (DM) in einem Bereich unterhalb der Stichplatte und/oder bündig mit der oberen Fläche der Stichplatte (SP) angeordnet ist, wobei das Detektormodul (DM) vorzugsweise neben dem Greifersystem (GS) angeordnet ist.

3. Maschine (M) nach einem der Ansprüche 1 oder 2, **dadurch gekennzeichnet, dass** mit dem Detektormodul (DM) eine Beschaffenheit, insbesondere eine Gewebestruktur oder eine Farbstruktur, ein Ende bzw. ein Rand, ein Wulst, ein Gewebefehler bzw. eine Gewebebeschädigung, UND eine Geschwindigkeit oder eine Verformung des bewegten flächigen Teilbereichs (T1) des Textilgebildes (T) erfasst werden kann.

4. Maschine (M) nach Anspruch 3, **dadurch gekennzeichnet, dass** mit der Detektormodul-Steuerungseinheit (SE1) mindestens ein Maschinen-Stopp, insbesondere mit Nadel (N) oben oder mit Nadel (N) im Textilgebilde (T), und/oder eine Anpassung einer Stichfrequenz (f) der Nadel (N) in Abhängigkeit von der Beschaffenheit, insbesondere der Gewebestruktur oder der Farbstruktur, dem Ende bzw. dem Rand, dem Wulst, dem Gewebefehler bzw. der Gewebebeschädigung, oder der Geschwindigkeit des bewegten flächigen Teilbereichs (T1) des Textilgebildes (T) bewirkt werden kann.

5. Maschine (M) nach einem der Ansprüche 1 bis 4, **dadurch gekennzeichnet, dass** das Detektormodul (DM) folgende Komponenten aufweist:
einerseits eine E/M-Quelle (EMQ), die ein elektromagnetisches Hin-Signal (S1) emittieren kann, welches den Textilgebilde-Auflagebereich (TA) und/oder die Stichpatte (SP) an einem ersten Durchtrittsbereich (DB1) des Textilgebilde-Auflagebereichs (TA) und/oder der Stichplatte (SP) zu einer dem Textilgebilde-Auflagebereich (TA) und/oder der Stichplatte (SP) zugewandten Unterseite des flächigen Teilbereichs (T1) des Textilgebildes (T) hin durchqueren kann und auf die Unterseite des flächigen Teilbereichs (T1) eingestrahlt werden kann, um ein von der Unterseite des bewegten flächigen Teilbereichs (T1) zurückgestrahltes bzw. gestreutes elektromagnetisches Rück-Signal (S2) zu erzeugen; und
andererseits einen E/M-Sensor (EMS), der das von der Unterseite des bewegten flächigen Teilbereichs (T1) zurückgestrahlte bzw. gestreute elektromagnetische Rück-Signal (S2) absorbieren kann, welches den Textilgebilde-Auflagebereich (TA) und/oder die Stichpatte (SP) an dem ersten Durchtrittsbereich (DB1) oder an einem zweiten Durchtrittsbereich des Textilgebilde-Auflagebereichs (TA) und/oder der Stichplatte (SP) zu dem E/M-Sensor (EMS) hin durchqueren kann.

6. Maschine nach Anspruch 5, **dadurch gekennzeichnet, dass** in einem sich von der E/M-Quelle (EMQ) zur Unterseite des flächigen Teilbereichs (T1) erstreckenden Hin-Ausbreitungspfad (PF1) des Hin-Signals (S1) mindestens ein erstes Strahlablenkungsmittel (SA1) als Komponente des Detektormoduls (DM) angeordnet ist;
und/oder dass in einem sich von der Unterseite des flächigen Teilbereichs (T1) zum E/M-Sensor (EMS) erstreckenden Rück-Ausbreitungspfad (PF2) des Rück-Signals (S2) mindestens ein zweites Strahlablenkungsmittel als Komponente des Detektormoduls (DM) angeordnet ist; und wobei insbesondere der Hin-Ausbreitungspfad (PF1) und/oder der Rück-Ausbreitungspfad (PF2) mindestens eine Blende aufweist.

7. Maschine nach Anspruch 6, **dadurch gekennzeichnet, dass** der Hin-Ausbreitungspfad (PF1) und der Rück-Ausbreitungspfad (PF2) zumindest entlang eines gemeinsamen Teilbereichs entlang des Hin-Ausbreitungspfads (PF1) und entlang des Rück-Ausbreitungspfads identisch bzw. kongruent sind, wobei das Hin-Signal (S1) den Teilbereich (TPF) in einer ersten Richtung durchlaufen kann und das Rück-Signal (S2) den Teilbereich (TPF) in einer zur ersten Richtung entgegengesetzten zweiten Richtung durchlaufen kann.

8. Maschine nach einem der Ansprüche 5 bis 7, **dadurch gekennzeichnet, dass**
a) eine entlang einer oberen Fläche des Textilgebilde-Auflagebereichs (TA) und/oder der Stichplatte (SP) gemessene Entfernung zwischen der Öffnung/Aussparung (A0) für den Durchtritt der Nadel (N) und einem Durchtrittsbereich (DB1) kleiner als 30mm, vorzugsweise kleiner als 25mm, noch bevorzugter kleiner als 20mm und am bevorzugtesten kleiner als 15mm ist; und/oder
b) sich ein Durchtrittsbereich (DB1 und/oder DB2) zwischen zwei benachbarten Transporteur-Reihen (TR1, TR2, TR3) der Stichplatte (SP) befindet.

9. Maschine nach einem der Ansprüche 5 bis 8, **dadurch gekennzeichnet, dass** a) der erste Durchtrittsbereich (DB1) und/oder der zweite Durchtrittsbereich durch eine für das erste Signal (S1) und für das zweite Signal (S2) durchlässige Öffnung in dem an die Stichplatte (SP) angrenzenden Textilgebilde-Auflagebereich (TA) und/oder in der Stichplatte (SP) gebildet sind; und/oder b) der erste Durchtrittsbereich (DB1) und/oder der zweite Durchtrittsbereich durch ein für das erste Signal (S1) und für das zweite Signal (S2) durchlässiges Fenster in dem an die Stichplatte (SP) angrenzenden Textilgebilde-Auflagebereich (TA) und/oder in der Stichplatte (SP) gebildet sind; und/oder c) der an die Stichplatte (SP) angrenzende Textilgebilde-Auflagebereich (TA) und/oder die Stichplatte (SP) aus einem für das erste Signal (S1) und für das zweite Signal (S2) durchlässigen Material gebildet ist.

10. Maschine nach einem der Ansprüche 5 bis 9, **dadurch gekennzeichnet, dass** das Detektormodul (DM) ein Gehäuse (G) aufweist, in welchem die Komponenten des Detektormoduls (DM) angeordnet sind, wobei die Komponenten vorzugsweise in dem Gehäuse (G) fixiert sind.

11. Maschine nach einem der Ansprüche 5 bis 10, **dadurch gekennzeichnet, dass** der Hin-Ausbreitungspfad (PF1) und der Rück-Ausbreitungspfad (PF2) durch eine Optikkapsel (OK) bzw. durch einen Optikblock verlaufen;
wobei vorzugsweise die Optikkapsel (OK) bzw. der Optikblock mindestens eine Linse (L1, L2) und mindestens ein Strahlablenkungsmittel (SA1) aufweist.

12. Maschine nach Anspruch 11, **dadurch gekennzeichnet, dass** der Optikblock ein Monoblock aus lichtdurchlässigem Material, vorzugsweise aus Glas oder aus Polymer, gebildet ist, wobei das mindestens eine Strahlablenkungsmittel (SA1) vorzugsweise eine totalreflektierende Grenzfläche zwischen dem lichtdurchlässigen Material des Monoblocks und der Atmosphärenluft ist und die mindestens eine Linse (L1, L2) vorzugsweise eine gekrümmte Oberfläche des Monoblocks aus lichtdurchlässigem Material ist.

13. Verfahren zum Nähen, Sticken oder Quilten, insbesondere unter Verwendung einer Maschine (M) gemäss einem der Ansprüche 1 bis 12, welches aufweist:
a) Auf- und Ab-Bewegen einer oberhalb einer Stichplatte (SP) angeordneten Nadelstange (NS), an welcher eine Nadel (N) befestigt ist, die eine Öse mit einem darin aufgenommenen Oberfaden besitzt, wobei die Nadel (N) und die Öse mit dem Oberfaden durch eine Öffnung bzw. Aussparung (A0) durch die Stichplatte (SP) hindurch wiederholt von oben nach unten und zurück bewegt wird; sowie
b) gleichzeitiges und mit dem Auf- und Ab-Bewegen der Nadelstange (NS) synchronisiertes Rotieren oder Hin- und Her-Bewegen eines unterhalb der Stichplatte (SP) angeordneten Greifersystems (GS), an welchem ein Greifer befestigt ist, der eine Greiferspitze besitzt, wobei das Greifersystem einen Unterfaden bereitstellt und wobei der Greifer mit der Greiferspitze den Oberfaden mitnimmt und mit dem Unterfaden zusammenführt;
c) gleichzeitiges Bewegen eines flächigen Teilbereichs (T1) eines Textilgebildes (T) in gestrecktem und gegen einen an die Stichplatte (SP) angrenzenden Textilgebilde-Auflagebereich (TA) und/oder gegen die Stichplatte (SP) gedrücktem Zustand in einer Ebene parallel zur Stichplatte (SP) mit einer Geschwindigkeit (v) relativ zur Stichplatte (SP), so dass der flächige Teilbereich (T1) an der Stichplatte (SP) flächig anliegt, wobei an dem Textilgebilde (T) den Oberfaden und den Unterfaden vereinende Stiche gebildet werden, **gekennzeichnet durch**
d) Erfassen einer Eigenschaft und/oder eines Zustands des bewegten flächigen Teilbereichs (T1) des Textilgebildes (T) mittels eines Detektormoduls (DM); und
e) Anpassen einer Betriebsart, insbesondere einer Betriebsart der Maschine (M), in Abhängigkeit von der erfassten Eigenschaft bzw. dem erfassten Zustand des bewegten flächigen Teilbereichs (T1) des Textilgebildes (T) mittels einer Steuerungseinheit (SE1).

14. Verfahren nach Anspruch 13, **dadurch gekennzeichnet, dass** die Eigenschaft des bewegten flächigen Textilgebildes (T) mindestens einen der folgenden Aspekte aufweist: eine Beschaffenheit, insbesondere eine Gewebestruktur oder eine Farbstruktur, ein Ende bzw. einen Rand, einen Wulst, einen Gewebefehler bzw. eine Gewebebeschädigung des Textilgebildes (T);
und/oder dass der Zustand des bewegten flächigen Textilgebildes (T) mindestens einen der folgenden Aspekte aufweist: eine Geschwindigkeit, insbesondere parallel zur Ebene der Stichplatte, eine Verformung, insbesondere orthogonal zur Ebene der Stichplatte (SP), eine Dehnung, insbesondere parallel zur Ebene der Stichplatte (SP).

15. Verfahren nach Anspruch 13 oder 14, **dadurch gekennzeichnet, dass** mit der Steuerungseinheit (SE) mindestens ein Maschinen-Stopp, insbesondere mit Nadel (N) oben oder mit Nadel (N) im Textilgebilde (T), und/oder eine Anpassung einer Stichfrequenz (f) der Nadel (N) in Abhängigkeit von der Eigenschaft und/oder des Zustands des bewegten flächigen Teilbereichs (T1) des Textilgebildes (T) bewirkt wird.
